# EUROPÄISCHE PATENTSCHRIFT

(11) **EP 1 004 538 B1**
(45) Veröffentlichungstag und Bekanntmachung des Hinweises auf die Patenterteilung: **18.02.2004**
(21) Anmeldenummer: 99123386.7
(22) Anmeldetag: 24.11.1999
(51) Int. Cl.: B66B 11/02

(54) **Hochsteifer Aufzugs-Kabinenboden**
High-rigidity elevator car floor
Plancher à rigidité élevée pour cabine d'ascenseur

(30) Priorität: 24.11.1998 EP 98811156
(43) Veröffentlichungstag der Anmeldung: 31.05.2000
(73) Patentinhaber: INVENTIO AG, 6052 Hergiswil NW (CH)
(72) Erfinder: Baumgartner, Urs, 5634 Merenschwand (CH)

(56) Entgegenhaltungen:
- EP-A- 0 700 860
- US-A- 1 907 967
- US-A- 4 249 640

## Beschreibung

Die vorliegende Erfindung bezieht sich auf Aufzugs-Kabinenböden in Verbundstrukturbauweise, auch Sandwich-Bauweise genannt, die in Kabinen von Personen- oder Lastenaufzügen zur Anwendung kommen. Solche Kabinen sind üblicherweise in sogenannten Kabinenrahmen eingebaut, die ihrerseits an in Liftschächten befestigten Schienen geführt und von Antriebsmaschinen über Drahtseile auf- und ab bewegt werden.

Ein Aufzugs-Kabinenboden hat normalerweise die Funktion, das Gewicht des Kabinenoberbaus mit Wänden, Kabinendach, Kabinentüren und diversen Einbauten sowie auch die gesamte maximale Nutzlast aufzunehmen und, meistens über geeignete Schwingungsisolationselemente, in den Kabinenrahmen einzuleiten. Dabei ist wichtig, dass der gesamte Boden sich auch unter exzentrischer Last nicht über gewisse Grenzen deformiert, das heisst sich durchbiegt oder verdreht. Ebenso wichtig ist, dass er nicht durch Störschwingungen, wie sie hauptsächlich vom Antrieb über die Tragseile auf die Kabine übertragen werden, zu unzulässig starken Eigen-Biegeschwingungen angeregt werden kann. Dies wird am sichersten durch hohe Biege-Steifigkeit des Bodens in allen Richtungen mit daraus resultierend höchstmöglicher Biege-Eigenfrequenz erreicht. Eine weitere Anforderung an einen solchen Kabinenboden ist, dass seine Oberfläche, die meist durch ein Stahlblech gebildet wird, unter hohen, auf kleine Flächen konzentrierte Lasten (z.B. durch Transporteinrichtungen mit relativ kleinen Rädern) nicht bleibende Verformungen erleidet. Ausserdem soll ein solcher Kabinenboden eine möglichst geringe Masse sowie eine minimale Bauhöhe aufweisen. Vorschriften gewisser europäischer Länder schreiben zudem vor, dass Aufzugskabinen nur minimalste Mengen an Materialien enthalten dürfen, die nicht als "nicht brennbar" klassiert sind.

Bekannt sind zwei grundsätzliche Konstruktionsprinzipien, von denen das eine als Profilrahmenbauweise und das andere als Verbundstrukturbauweise zu bezeichnen sind. Es existieren auch Profilrahmenkonstruktionen mit auf- oder eingelegten Stahl- oder Faserholzplatten. Die erwähnten Anforderungen werden von den bekannten Ausführungen jedoch nur teilweise erfüllt.
EP 0 566 424 B1 beschreibt eine Ausführung eines Aufzugs-Kabinenbodens, bei der die geforderten Eigenschaften durch Anwendung eines Verbundstruktur-Prinzips (Sandwich-Prinzip) erreicht werden sollen. Dabei wird im wesentlichen zwischen einer als Verbundschicht ausgeführten oberen Deckplatte und einer gleichartigen unteren Grundplatte ein Kern aus Holz, Karton oder thermoplastischem Schaum eingeklebt. Um genügende Widerstandsfestigkeit der Deckplatte, die den Kabinenbodenfläche bildet, gegen auf kleine Flächen konzentrierte Lasten zu erreichen; sind zwischen Streifen des Kernmaterials Stützstege eingelegt. Damit an diesem Boden anschliessende Kabinenteile, wie z.B. Kabinenwände oder Türschwellen fixiert werden können, ist die beschriebene Verbundstrukturplatte von einem Stahlrahmen umschlossen.

EP 0 700 860 A1 offenbart einen ebenfalls in Form einer Verbundstruktur aufgebauten Aufzugs-Kabinenboden, bei dem auf einer Basisplatte eine als Drucksensor wirkende Schicht, eine elastische Zwischenschicht und eine Fussbodenschicht aufgebaut sind. Die Basisplatte wie auch die Fussbodenschicht bilden je eine eigenständige Verbundstruktur, bestehend aus jeweils einer Kernschicht und zwei Aussenschichten. Als Kernschichten werden sogenannte Honigwabenstrukturen verwendet. Honigwabenstrukturen bestehen aus einer Vielzahl von parallel zueinander angeordneten, hochkant stehenden, dünnen Metall- oder Kunststoffstreifen, die so verformt und in definierte Abständen seitlich miteinander verklebt sind, dass sie einen Kern mit honigwabenförmigen Hohlräumen bilden. Dieser Kern ist jeweils zwischen zwei Aussenschichten eingeklebt, wobei er den Abstand zwischen diesen bestimmt und durch Übertragung von Schubspannungen zwischen den Aussenschichten die erforderliche Biegesteifigkeit der Verbundstruktur gewährleistet.

Die Lösung gemäss EP 0 566 424 B1 wie auch diejenige nach EP 0 700 860 A1 weisen gewisse Nachteile auf.
Wegen der Art der verwendeten Materialien und/oder wegen der Klebeverbindungen können mit diesen Konstruktionen gewisse Brandschutzvorschriften nicht erfüllt werden. Ausserdem können bei Dauerbelastung Kriechvorgänge in Kernmaterial und/oder in den Klebeverbindungen stattfinden, was zu bleibender Verformung des Bodens mit gravierenden Folgen für die Funktionsfähigkeit von in die Kabine integrierten Baugruppen, wie Türen, Klappen oder Wandverkleidungselementen führen kann. Ein weiterer Nachteil von solchen geklebten Verbundstrukturen ist, dass der Hersteller neben den Einrichtungen zur Metallverarbeitung auch eine Infrastruktur für einwandfreie Klebetechnik inklusive geeignete Pressen genügender Grösse zur Verfügung haben muss.
Im Falle von Verbundstrukturen mit Honigwabenstrukturkernen sind sogar sogar sehr komplexe Spezial-Fertigungsanlagen erforderlich. Gegenstand der vorliegenden Erfindung ist eine Aufzugs-Kabinenboden-Konstruktion gemäss Anspruch 1, basierend auf der Verbundstruktur- oder Sandwich-Bauweise, die alle oben aufgeführten Anforderungen an einen Aufzugs-Kabinenboden in idealer Weise erfüllt.
Die Konstruktion besteht im wesentlichen aus je einer Grund- und einer Deckplatte aus zug- und druckfestem Material mit möglichst hohem Elastizitätsmodul, sowie einem dazwischenliegenden Verbundstruktur-Kern, der, im Unterschied zu bisher bekannten Ausführungen aus Holz, Schaumstoff, etc., aus einer Art Gitterrost besteht. Dieser ist aufgebaut aus einer Vielzahl von rechtwinklig sich kreuzenden, hochkant stehenden Lamellen, von denen je eine Anzahl parallel zur Längs- und zur Querkante des Bodens mit untereinander gleichen Abständen verlaufen und die an ihren Kreuzungspunkten jeweils mit der Grund- und der Deckplatte verbunden sind. Länge und Breite dieses Gitterrostkerns entsprechen den Abmessungen des Kabinenbodens. Ein nach diesem Prinzip hergestellter, mit Hilfe von FEM-Berechnungen optimierter Kabinenboden weist, bei gegebener Materialspezifikation und gegebenen Limiten in bezug auf Einbauhöhe und Gewicht, optimale Steifigkeit in allen Richtungen auf, verbunden mit einer, höchstmöglichen Biege-Eigenfrequenz. Die entlang der quadratischen Felder des Gitterrosts erfolgende Rundumabstützung der Deckplatte verleiht dieser ausserdem die wichtige Fähigkeit, auf kleine Flächen konzentrierte hohe Belastungen ohne bleibende Verformung aufzunehmen.

Durch Ausführung der Grund- und der Deckplatte wie auch der Lamellen des Gitterrostkerns aus Stahlblech, wird einerseits die festigkeitstechnische Forderung nach einem Material mit hohem Elastizitätsmodul und minimaler Kriechneigung erfüllt, und andererseits entspricht die Konstruktion allen relevanten Brandschutzforderungen. Ein wesentlicher Vorteil ist auch, dass auf diese Weise der gesamte Boden mit konventioneller Metallverarbeitungstechnik herstellbar ist.

Die erforderliche gegenseitige Verbindung der Verbundstruktur-Komponenten erfolgt in geeigneter Weise so, dass die Gitterrostlamellen an ihren Kreuzungspunkten mittels "Lochschweissung" mit der Deck- und der Grundplatte, die im folgenden als Deck- und Grundblech bezeichnet sind, verschweisst ist. Diese Schweissung erfolgt von der Aussenseite der beiden Bleche her durch vorgestanzte Löcher, deren Position mit den Kreuzungspunkten der Gitterrostlamellen übereinstimmt.
Mit dem bisher beschriebenen Verfahren wird die für eine biegesteife Sandwichplatte entscheidende Forderung nach starrer Schubübertragung zwischen den Grund- und Deckblechen bei minimalem Gewicht in idealer Weise erfüllt. Bleibende Verbiegungen oder Verdrehungen infolge von Kriechvorgängen im Kernmaterial oder in Klebefugen unter hohen statischen Lasten können nicht auftreten.

Die gegenseitige mehrfache Überkreuzung der rechtwinklig zueinander verlaufenden Lamellen des Gitterrosts wird dadurch ermöglicht, dass die Lamellen an allen Kreuzungspunkten mit rechtwinklig zu ihrer Längsachse gestanzten Schlitzen versehen sind, deren Breite der Lamellen-Materialdicke entspricht, und die bei den längsverlaufenden Lamellen von oben und bei den querverlaufenden von unten jeweils bis zur halben Lamellenhöhe reichen. Dadurch lassen sich die querverlaufenden Lamellen an allen Kreuzungspunkten derart in die längsverlaufenden einstecken, dass alle Lamellen auf gleiches Niveau zu liegen kommen und den oben beschriebenen Gitterrost bilden.

Die Seitenwände des Kabinenbodens sind durch Biegen des entsprechend vorgeschnittenen Deckblechs erzeugt, was den Herstellprozess vereinfacht.

Ein weiterer Vorteil der erfindungsgemässen Konstruktion besteht darin, dass die erwähnten Seitenwände des Kabinenbodens mit den Enden der Lamellen des Gitterrostkerns durch Schweissen starr verbunden sind, wodurch sich eine hoch belastbare, starre Befestigungsmöglichkeit für Bauteile wie Türschwelle, Türrahmen und Kabinenwände an diesen Seitenwänden ergibt.

Um die gesamte Bodenkonstruktion im Tauchverfahren lackieren zu können, sind die Gitterrostlamellen an jedem Kreuzungspunkt mit gestanzten Öffnungen versehen, so dass die Lackierflüssigkeit in alle Hohlräume des Gitterrostkerns eindringen und auch wieder abfliessen kann. Dazu ist der Boden beim Tauchlackieren an einer Ecke so aufzuhängen, dass er mit etwa vertikal stehender Diagonale ins Bad eintaucht.

Im folgenden wird die Erfindung anhand des Beispiels einer bevorzugten Ausführungsform mit Bezug auf die beiliegenden Zeichnungen 1 bis 4 näher erläutert:
- Fig. 1: zeigt eine durchkonstruierte Ausführung eines Kabinenbodens mit den erfindungsgemässen Merkmalen.
- Fig. 2: zeigt das Prinzip des Gitterrostkerns
- Fig. 3: zeigt die Schweissverbindung zwischen den Grund- und Deckblechen und dem Gitterrostkern.
- Fig. 4: zeigt die Öffnungen im Gitterrostkern für den Zu- und Abfluss der Tauchlackierflüssigkeit.

Fig. 1 zeigt eine bevorzugte Ausführungsform des erfindungsgemässen Aufzugs-Kabinenbodens. Der Boden ist komplett aus Stahlblech mittels Biegen und Schweissen gefertigt. Er besteht im wesentlichen aus dem Deckblech 1 mit angebogenem Türschwellensupport 6, dem Grundblech 2 sowie dem zwischen Deck- und Grundblech liegenden Gitterrostkern 3 aus sich kreuzenden Längs- und Querlamellen 4,5. Zusätzlich sichtbar sind Bauelemente, die aufzugsspezifische Funktionen erfüllen, wie die Seitenwandprofile 7, Versteifungen 8 für den Türschwellensupport sowie Tragprofile 13 mit Befestigungsgewinden für die als Verbindung zwischen Kabinenboden und Kabinenrahmen dienenden Isolationselemente (nicht sichtbar). Im Bereich der Fig. 1, wo das Grundblech 2 als teilweise entfernt dargestellt ist, erkennt man die Bauweise des Gitterrostkerns 3. Dieser ist in Fig. 2 detaillierter dargestellt, wo gezeigt ist, wie dank den gestanzten Schlitzen 12 die Querlamellen 5 in die Längslamellen 4 eingefügt werden. Die Stärke der Lamellen des Gitterrostkerns sowie deren gegenseitige Abstände sind in Abhängigkeit von Bodenbelastung, Deckblechdicke und Gesamtbauhöhe variabel und werden mittels FEM-Berechnungen optimiert.
Im Grundblech 2 erkennt man gestanzte, schlitzförmige Löcher 9, deren Position jeweils mit einem Kreuzungspunkt der Lamellen des Gitterrostkerns übereinstimmt. Entsprechende Löcher sind auch im Deckblech vorhanden. Durch diese Löcher 9 werden, wie in Fig.3 gezeigt, mittels Lochschweissung das Deckblech 1 und das Grundblech 2 mit dem Gitterrostkern 3 starr verbunden. Grundsätzlich sind auch Durchschweissverfahren (z.B. Laser- oder Elektronenstrahlschweissung) anwendbar, für die keine Löcher erforderlich sind, bei deren Anwendung jedoch die Verschweissung weniger gut beobachtet werden kann. Aus Fig.1 ist weiter ersichtlich, dass die Enden der Lamellen 4,5 des Gitterrostkerns bis zu den Seitenwänden (z.B. bei 10) sowie bis zu den Versteifungen des Türschwellensupports 6 reichen, wo sie mit diesen verschweisst sind und diesen enorme Steifigkeit verleihen, was für deren Funktion als Träger von Wänden und Türschwelle von grosser Wichtigkeit ist.
Die Lamellen 4,5 enthalten bei jeder Kreuzungsstelle auf ihrer halben Höhe Öffnungen 11, womit gewährleistet ist, dass beim Tauchlackieren die Lackierflüssigkeit in alle Hohlräume des an einer Ecke aufgehängten Kabinenbodens eindringen und wieder abfliessen kann.

## Patentansprüche

1. Biegesteifer Aufzugs-Kabinenboden in Verbundstruktur- oder Sandwich-Bauweise, bestehend im wesentlichen aus einer Grundplatte (2), einer Deckplatte (1) und einem dazwischenliegenden Verbundstruktur-Kern (3), **dadurch gekennzeichnet, dass** der die Verbindung zwischen Grund- und Deckplatte bildende Kern aus einer Vielzahl von hochkant stehenden, sich kreuzenden Lamellen in Form eines Gitterrosts besteht, die in geeigneter Weise mit der Grund- und der Deckplatte fest verbunden sind.

2. Aufzugs-Kabinenboden gemäss Anspruch 1, **dadurch gekennzeichnet, dass** die Grundplatte (2), die Deckplatte (1) und die Lamellen des Gitterrost-Kerns (3) aus Stahlblech bestehen.

3. Aufzugs-Kabinenboden gemäss Ansprüchen 1 und 2, **dadurch gekennzeichnet, dass** die Lamellen (4,5) des Gitterrost-Kerns (3) durch sogenannte "Lochschweissung" an den Kreuzungspunkten des Gitterrosts mit dem Grund- und dem Deckblech (2,1) fest verbunden sind, wobei diese Lochschweissung von der Kabinenboden-Aussenseite durch über den Kreuzungspunkten liegende, geeignet geformte Löcher (9) in Grund- und Deckblech erfolgt.

4. Aufzugs-Kabinenboden gemäss Ansprüchen 1 bis 3, **dadurch gekennzeichnet, dass** die Kreuzung der auf gleichem Niveau liegenden Lamellen (4,5) dadurch möglich ist, dass diese Lamellen an allen Kreuzungspunkten mit rechtwinklig zu ihrer Längsachse gestanzten Schlitzen (12) versehen sind, deren Breite der Lamellen-Materialdicke entspricht und die bei den in der einen Richtung verlaufenden Lamellen von oben und bei den rechtwinklig dazu verlaufenden Lamellen von unten jeweils bis etwa zur halben Lamellenhöhe reichen.

5. Aufzugs-Kabinenboden gemäss Ansprüchen 1 und 2, **dadurch gekennzeichnet, dass** die Seitenwände (10) des Kabinenbodens, die als Basis für den Anbau von weiteren Kabinenkomponenten dienen, durch Biegen des Deckblechs erzeugt sind.

6. Aufzugs-Kabinenboden gemäss Ansprüchen 1 bis 5, **dadurch gekennzeichnet, dass** die Enden der Lamellen (4,5) des Gitterrostkerns mit den Seitenwänden (10) des Kabinenbodens verbunden sind und diesen dadurch hohe Belastbarkeit und Steifigkeit für den Anbau anderer Kabinenkomponenten verleihen.

7. Aufzugs-Kabinenboden gemäss Ansprüchen 1 bis 3, **dadurch gekennzeichnet, dass** die in den Grund- und Deckblechen erforderlichen Löcher für die Lochschweissverbindung zwischen dem Gitterrost-Kern und diesen Blechen schlitzförmig sind, und dass sie vor dem Zusammenfügen durch Stanzen auf NC-Stanzautomaten erzeugt werden.

8. Aufzugs-Kabinenboden gemäss Ansprüchen 1 und 2, **dadurch gekennzeichnet, dass** die Lamellen des Gitterrostkerns so mit Ausstanzungen in den Kreuzungsbereichen versehen sind, dass beim Tauchlackieren die Lackierflüssigkeit in alle Hohlräume des an einer Ecke aufgehängten Kabinenbodens eindringen und wieder abfliessen kann.

9. Aufzugs-Kabinenboden gemäss Ansprüchen 1, 2 und 4, **dadurch gekennzeichnet, dass** die Querschlitze in den Lamellen in der Weise hergestellt werden, dass zuerst alle Querschlitze in eine Blechtafel gestanzt werden und die Auftrennung in die einzelnen Lamellen anschliessend erfolgt, wodurch das Verziehen der Lamellen durch das Stanzen der Querschlitze vermieden wird.

## Claims

1. Elevator car floor resistant to bending with composite or sandwich construction consisting essentially of a baseplate (2), a cover plate (1), and lying between these a core (3) with a composite structure,
**characterized in that**
the core which forms the connection between the baseplate and the cover plate consists of a large number of slats placed vertically edgeways and crossing over each other in the form of a lattice and being irremovably joined in a suitable manner to the baseplate and cover plate.

2. Elevator car floor according to Claim 1,
**characterized in that**
the baseplate (2), the cover plate (1), and the slats of the lattice core (3) are of steel sheet.

3. Elevator car floor according to Claims 1 and 2,
**characterized in that**
the slats (4, 5) of the lattice core (3) are irremovably joined to the baseplate and cover plate (2, 1) at the crossover points of the lattice by means of so-called "plug welding", this plug welding being performed from the outside of the car floor through suitably shaped holes (9) in the baseplate and cover plate positioned over the crossover points.

4. Elevator car floor according to Claims 1 through 3,
**characterized in that**
crossover of the slats (4, 5) lying on the same level is possible due to these slats having stamped at all crossover points slots (12) at right angles to their longitudinal axis, whose width corresponds to the thickness of the slat material, and which extend about half way across the height of the slats, from above in the slats running in one direction, and from below in the slats running at right angles to those.

5. Elevator car floor according to Claims 1 and 2,
**characterized in that**
the side walls (10) of the car floor, which serve as a base for attachment of further car components, are formed by bending the cover plate.

6. Elevator car floor according to Claims 1 through 5,
**characterized in that**
the ends of the slats (4, 5) of the lattice core are joined to the side walls (10) of the car floor thereby giving it high load-bearing strength and rigidity for attaching other car components.

7. Elevator car floor according to Claims 1 through 3
**characterized in that**
the holes needed in the base plate and cover plate for the plug-welded joints between the lattice core and these plates take the form of slots and that they are made before assembly by punching on NC punching machines.

8. Elevator car floor according to Claims 1 and 2,
**characterized in that**
the slats of the lattice core are provided with punched openings in the area of the crossover so that during immersion-painting the paint liquid can penetrate into, and subsequently drain out of, all the hollow spaces of the car floor when it is hung up by one corner.

9. Elevator car floor according to Claims 1, 2 and 4,
**characterized in that**
the lateral slots in the slats are manufactured in such a way that all the lateral slots are first punched in a metal sheet, this being followed by separation into the individual slats, thereby avoiding the slats being distorted by the lateral slots being punched.

## Revendications

1. Plancher pour cabine d'ascenseur résistant à la flexion et à construction composite ou sandwich, composé essentiellement d'une plaque de base (2), d'une plaque de recouvrement (1) et d'un noyau à structure composite (3) placé entre les deux, **caractérisé en ce que** le noyau qui forme la liaison entre la plaque de base et la plaque de recouvrement se compose de plusieurs lattes qui sont placées sur chant et qui se croisent en forme de caillebotis, et qui sont reliées solidement, d'une manière appropriée, à la plaque de base et à la plaque de recouvrement.

2. Plancher pour cabine d'ascenseur selon la revendication 1, **caractérisé en ce que** la plaque de base (2), la plaque de recouvrement (1) et les lattes du noyau en caillebotis (3) sont en tôle métallique.

3. Plancher pour cabine d'ascenseur selon les revendications 1 et 2, **caractérisé en ce que** les lattes (4, 5) du noyau en caillebotis (3) sont reliées solidement aux tôles de base et de recouvrement (2, 1) par ce qu'on appelle le "soudage en bouchon", au niveau des intersections du caillebotis, ce soudage en bouchon se faisant par le côté extérieur du plancher de cabine, à travers des trous (9) formés en conséquence dans les tôles de base et de recouvrement, au-dessus des intersections.

4. Plancher pour cabine d'ascenseur selon les revendications 1 à 3, **caractérisé en ce que** le croisement des lattes (4, 5), situées au même niveau, est possible grâce au fait que ces lattes sont pourvues, à toutes les intersections, de fentes (12) qui sont réalisées par découpage à angle droit par rapport à leur axe longitudinal, dont la largeur correspond à l'épaisseur de matériau des lattes et qui s'étendent jusqu'à mi-hauteur à partir du haut, pour les lattes s'étendant dans un sens, et à partir du bas pour les lattes s'étendant à angle droit par rapport aux premières.

5. Plancher de cabine d'ascenseur selon les revendications 1 et 2, **caractérisé en ce que** les parois latérales (10) du plancher de cabine qui servent de base pour le montage d'autres composants de la cabine sont réalisées par pliage de la tôle de recouvrement.

6. Plancher pour cabine d'ascenseur selon les revendications 1 à 5, **caractérisé en ce que** les extrémités des lattes (4, 5) du noyau en caillebotis sont reliées aux parois latérales (10) du plancher de cabine et donnent ainsi à celles-ci une capacité de charge et une rigidité élevées pour le montage d'autres composants de cabine.

7. Plancher pour cabine d'ascenseur selon les revendications 1 à 3, **caractérisé en ce que** les trous nécessaires dans la plaque de base et la plaque de recouvrement pour la liaison par soudage en bouchon entre le noyau en caillebotis et ces plaques ont la forme de fentes, et **en ce qu'**ils sont réalisés avant l'assemblage, par découpage sur des poinçonneuses automatiques à commande numérique.

8. Plancher pour cabine d'ascenseur selon les revendications 1 et 2, **caractérisé en ce que** les lattes du noyau en caillebotis sont pourvues de parties découpées dans les zones d'intersection de telle sorte que lors du vernissage par immersion, le liquide de vernissage puisse pénétrer dans toutes les cavités du plancher de cabine suspendu par un coin, et en ressortir.

9. Plancher pour cabine d'ascenseur selon les revendications 1, 2 et 4, **caractérisé en ce que** pour réaliser les fentes transversales des lattes, on forme tout d'abord toutes les fentes transversales par découpage d'une feuille de tôle que l'on sépare ensuite en lattes individuelles, ce qui évite aux lattes d'être déformées par la réalisation des fentes transversales par découpage.
